# EUROPÄISCHE PATENTSCHRIFT

(11) **EP 2 319 778 B1**
(45) Veröffentlichungstag und Bekanntmachung des Hinweises auf die Patenterteilung: **21.06.2017**
(21) Anmeldenummer: 10190523.0
(22) Anmeldetag: 09.11.2010
(51) Int. Cl.: B65F 1/16

(54) **Müllbehälter mit Deckelüberschlagsicherung**
Waste container with lid rollover protection
Récipient à déchets doté d'une sécurité anti-capotage à couvercle

(30) Priorität: 09.11.2009 DE 202009015192 U
(43) Veröffentlichungstag der Anmeldung: 11.05.2011
(73) Patentinhaber: SULO Umwelttechnik GmbH, 32051 Herford (DE)
(72) Erfinder: Horst Wolff, 32805 Horn Bad Meinberg (DE)
(74) Vertreter: Remy, Vincent Noel Paul

(56) Entgegenhaltungen:
- CH-A- 103 841
- CH-B1- 697 345
- DE-U1- 20 307 853
- DE-U1-202009 015 192
- ES-U- 281 511

## Beschreibung

Die Erfindung betrifft einen Müllbehälter gemäß dem Oberbegriff des Anspruchs 1, wie bekannt aus ES 281 511 U. Weitere Müllbehälter sind im Stand der Technik bekannt und werden beispielsweise als sogenannte Müllgroßbehälter (MGB) mit einem Fassungsvolumen von etwa 1.100 Litern angeboten. Hierbei ist es oftmals vorgesehen, dass solche Müllbehälter durch eine Hand- und/oder Fußbetätigung geöffnet werden können. Für eine Fußbetätigung kann es dabei vorgesehen sein, dass im unteren Bereich des Müllbehälters eine Trittstange, insbesondere vor der Korpusfrontwand, angeordnet ist, die durch Herabtreten mit einem Fuß einen Betätigungsmechanismus bewegt, mittels dem die wenigstens eine genannte Betätigungsstange, bevorzugterweise zwei Betätigungsstangen, die parallel zu den Korpusseitenwänden von unten nach oben verlaufen, betätigt werden.

Um eine solche Betätigung zu erzielen, kann es beispielsweise vorgesehen sein, dass eine Trittstange, die vor der Korpusfrontseite im unteren Bereich angeordnet ist, in parallel zu den Korpusseitenwänden verlaufende Seitenstangen übergeht, die jeweils drehbeweglich um eine gemeinsame, im unteren Korpusbereich angeordnete Drehachse drehbar sind, so dass die zu der Korpusrückwand weisenden Enden der Seitenstangen bei einer Betätigung der Trittstange eine Auf- und Abbewegung durchführen, so dass durch Anlenkung des unteren Endes der wenigstens einen Betätigungsstange an diesen hinteren Enden der Seitenstangen die Betätigungsstange/n dieselbe Auf- und Abbewegung vollzieht/ vollziehen.

Neben einer Fußbetätigung kann auch eine Handbetätigung vorgesehen sein, die ebenso über eine Mechanik, insbesondere eine Hebelmechanik, gegebenenfalls unabhängig oder gekoppelt mit der Fußbetätigung, auf dieselbe, wenigstens eine Betätigungsstange wirkt.

Dadurch, dass die wenigstens eine Betätigungsstange mit ihrem oberen Ende von unten an die Deckelunterseite drückt, wird eine Öffnungskraft auf den Deckel von unten ausgeübt, so dass der frei schwingende Deckel nach oben geöffnet wird. Aufgrund des zurückweichenden Deckels in einer Drehbewegung um die Scharnierachse und der Tatsache, dass eine Betätigungsstange ihre nach oben gerichtete Aufwärtsbewegung bei der Öffnung weiterführt, ergibt sich eine effektive Bewegung des oberen Endes der Betätigungsstange entlang der Deckelunterseite, insbesondere im Wesentlichen von unten hinten nach oben vorne bei zumindest teilweise geöffnetem Deckel entlang des genannten Kontaktierungsbereichs.

Im Stand der Technik ist das Problem bekannt, dass bei einer zu starken, insbesondere zu schnellen Betätigung des Öffnungsmechanismus die Betätigungsstange eine derart große Kraft von unten auf den Deckel ausübt, dass dieser bei der Öffnungsbewegung überschlägt. Dies birgt ein Verletzungsrisiko, insbesondere für hinter dem Müllbehälter stehende Personen.

Um ein solches Risiko zu vermeiden, ist es im Stand der Technik bekannt geworden, das obere Ende der Betätigungsstange fest mit dem Deckel zu verbinden. Hierdurch ist die Öffnungsweite des Deckels durch den maximalen Hub der Betätigungsstange begrenzt und durch die feste Verbindung zwischen Deckel und oberem Ende der Betätigungsstange kann dieser sodann am Ende der Öffnungsbewegung nicht überschlagen.

Als nachteilig wird es jedoch dabei angesehen, dass für eine Entleerung des Müllbehälters durch die Müllabfuhr zunächst die Befestigung zwischen oberem Ende der Betätigungsstange und dem Deckel gelöst werden muss, damit der Deckel des Müllbehälters durch eine Person der Müllabfuhr oder aber auch automatisch geöffnet werden kann, um so den offenen Müllbehälter mit einem Müllfahrzeug, insbesondere durch Kippen des Behälters in eine Überkopfposition zu entleeren. Im Anschluss daran ist sodann der Deckel manuell zu schließen und wiederum mit dem oberen Ende der Betätigungsstange zu verbinden.

Es ist daher die Aufgabe der Erfindung, eine Öffnungsmechanik bei dem eingangs genannten gattungsgemäßen Müllbehälter bereitzustellen, die eine sichere Handhabung bei der Öffnung des Deckels bereitstellt ebenso wie eine kostengünstige und einfache Bedienung bei der Entleerung eines Müllbehälters zur Verfügung stellt.

Die Aufgabe wird erfindungsgemäß durch einen Müllbehälter gemäß dem Anspruch 1 dadurch gelöst, dass die Führungsschiene am Anfang des Kontaktierungsbereiches nach unten in Richtung zum Korpusinneren derart offen ist, dass die Führungsschiene und das obere Ende der Betätigungsstange, beispielsweise also eine Rolle oder ein Gleitstück, durch eine manuelle Deckelöffnung außer Kontakt gelangen können und dass die Führungsschiene am Ende des Kontaktierungsbereiches einen verringerten Öffnungsquerschnitt aufweist, der nur zur Durchführung der Betätigungsstange dient, durch den demnach bei einer weiteren Deckelbewegung in Öffnungsrichtung um die Scharnierachse die Rolle bzw. ein Gleitstück nicht hindurchtreten kann, demnach also in Öffnungsrichtung des Deckels um die Scharnierachse eine untrennbare Verbindung zwischen dem oberen Ende der Betätigungsstange und dieser Führungsschiene realisiert ist.

Beispielsweise kann hierfür die Führungsschiene am Anfang des Kontaktierungsbereiches einen zum Korpusinneren offenen U-profilförmigen Querschnitt aufweisen, wobei in Richtung zum Ende des Kontaktierungsbereiches wenigstens einer der Schenkel des U-Profils an seinem äußeren Ende einen zum gegenüberliegenden Schenkel weisenden, insbesondere in der Breite zunehmenden Vorsprung aufweist. Dieser zum gegenüberliegenden Schenkel weisende Vorsprung kann demnach die Lauffläche einer Rolle in die Richtung zum Korpusinneren überdecken und somit als ein Anschlag dienen, der eine weitere Deckelöffnung um die Scharnierachse bei maximal erreichter Öffnungsposition verhindert.

Die zuvor beschriebenen Ausführungsvarianten können bei einem Müllbehälter bereits dann realisiert sein, wenn dieser nur eine einzige Betätigungsstange zum Öffnen eines Deckels aufweist bzw. auch dann, wenn er zwei Betätigungsstangen entlang zweier gegenüberliegender Korpusseitenwände aufweist, wobei dann eine derartige erfindungsgemäße Verbindung zwischen Deckel und oberem Ende der Betätigungsstange in der Öffnungsposition des Deckels zumindest bei einer der Betätigungsstangen vorgesehen ist.

In bevorzugter Ausführung wird bei einer Konstruktion eines Müllbehälters mit zwei Betätigungsstangen die zuvor beschriebene erfindungsgemäße Ausführung für beide Betätigungsstangen realisiert sein. Hierbei können zwei vorgesehene Betätigungsstangen im unteren Korpusbereich außerhalb des Korpus verlaufen, um eine Verschmutzung durch Müll im Inneren des Korpus zu vermeiden, wobei es dann vorgesehen sein kann, dass die Betätigungsstangen durch den oberen, die Öffnung des Müllbehälters umgebenden Kragen in das Innere und unter den Deckel geführt sind. Öffnungen im Kragen, der den Öffnungsbereich des Müllbehälters umgibt, dienen dabei zur Führung der Betätigungsstangen, so dass diese eine Auf- und Abbewegung bei Betätigung per Fuß oder Hand durchführen.

Ausführungsbeispiele sind in den nachfolgenden Figuren beschrieben. Es zeigen:
- Figur 1 :: ein Müllbehälter im oberen Bereich in geschlossener Deckelposition gemäß einem Ausführungsbeispiel das nicht Teil der Erfindung ist;
- Figur 2 :: ein Müllbehälter in seinem oberen Bereich in geöffneter Deckelposition gemäß einem Ausführungsbeispiel das nicht Teil der Erfindung ist;
- Figur 3:: eine Ausführungsform der Führungsschiene gemäß der Erfindung, die eine alternative zu den Ausführungsbeispielen der Figuren 1 und 2 darstellt.

Die Figuren 1 und 2 zeigen in einer übersichtlichen Darstellung lediglich den oberen Bereich eines Müllbehälters gemäß einem Ausführungsbeispiel das nicht Teil der Erfindung ist, mit einem unteren

Korpus 2, der eine Öffnung 3 aufweist, die von einem Kragenbereich 2a umlaufend umgeben ist. Erkennbar ist hier ein als Klappdeckel ausgeführter Deckel 5, der mit einem Scharnier 4 an der oberen Öffnung des Korpus 2 befestigt ist und somit in einer Kreisbewegung um die Scharnierachse geöffnet werden kann. Erkennbar sind in den beiden Figuren 1 und 2 etwa parallel zu den Korpusseiten verlaufende Betätigungsstangen 6, die durch einen hier nicht gezeigten Betätigungsmechanismus betätigt werden können und hierdurch eine Auf- bzw. Abbewegung vollziehen, beispielsweise eine Aufbewegung, wenn ein Fußhebel getreten oder ein Handhebel bewegt wird, insbesondere von oben nach unten bewegt wird, wofür insbesondere im unteren Bereich des Müllbehälters eine entsprechende Hebel- bzw. Umlenkungsmechanik vorgesehen sein kann.

Die Betätigungsstangen 6 sind hier im unteren Bereich außerhalb des Korpus 2 geführt und dringen durch Öffnungen im Kragenbereich 2a in das Innere des Korpus ein und reichen hier von unten gegen den Deckel, wo sie über eine Aufwärtsbewegung mit den Rollen 9 am oberen Ende 6a der Betätigungsstange 6 an die Deckelunterseite angreifen und eine Kraft auf die Deckelunterseite ausüben, so dass der Deckel 5 um die Scharnierachse zurückweicht. Bei der Öffnungsbewegung des Deckels 5 laufen die oberen Enden 6a mit den Rollen 9 an der Deckelunterseite entlang eines Kontaktierungsbereiches 7 und gelangen hier von einem freien anfänglichen Kontaktierungsbereich bis zu einem Gehäuse 8 am Ende des Kontaktierungsbereiches 7. Es kann auch vorgesehen sein, dass eine jeweilige Rolle 9 am oberen Ende der jeweiligen Betätigungsstange drehfest befestigt ist und insofern nur ein rollenförmiges Gleitelement ausbildet.

Die Figur 1 zeigt hierbei die geschlossene Deckelposition, in welcher die Rolle 9 am oberen Ende 6a der Betätigungsstange 6 vor und außerhalb des Gehäuses 8 liegt, welches an der Deckelunterseite befestigt ist. Die Rolle 9 kann völlig frei von dem Deckel angeordnet sein bzw. der Deckel liegt lediglich lose auf der oberen Rollenlauffläche auf, so dass in der geschlossenen Position, wie sie die Figur 1 zeigt, der Deckel keine feste Verbindung zur Betätigungsstange aufweist und z.B. durch einen Müllwerker manuell geöffnet werden kann.

Demgegenüber zeigt die Figur 2 in der geöffneten Deckelposition, dass die Rolle am Ende des Kontaktierungsbereiches 7 in das Gehäuse 8 hineingefahren ist und lediglich die Betätigungsstange 6 durch eine beispielsweise schlitzförmige Öffnung im Gehäuse durch dieses hindurchreicht. Die Rolle 9 hingegen ist vom Gehäuse umgeben, so dass eine feste untrennbare Verbindung zwischen dem oberen Ende 6a der Betätigungsstange 6 und der Deckelunterseite bzw. dem Deckel 5 besteht und demnach der Deckel in dieser hier gezeigten geöffneten Position nicht weiter geklappt werden kann, insbesondere nicht überschlagen kann.

In der hier gezeigten Ausführung ist das Gehäuse 8 derart realisiert, dass parallel zur Deckelseitenfläche 5a ein senkrecht zur Deckelunterseite angeordnetes Wandelement 8a vorgesehen ist, das an seinem unteren, zum Korpusinneren weisenden Ende eine Abkantung bzw. ein Kragen 8b aufweist, die bzw. der in Richtung zur Deckelseitenfläche 5a gerichtet ist. Die innere Breite zwischen der Innenseite des Wandelementes 8 und der Innenseite der Deckelseitenfläche 5a ist demnach größer als die verbleibende Breite zwischen der Deckelseitenfläche 5a und dem darauf zugerichteten Kragen bzw. abgekanteten Bereich 8b, so dass durch diesen in der Breite verringerten Bereich lediglich die Betätigungsstange 6 hindurchgeführt werden kann, nicht jedoch die Rolle 9. Der Kragen bzw. die Abkantung 8b liegt demnach hier gegenüber der zum Korpusinneren weisenden Lauffläche der Rolle und dient als ein Anschlag, welcher die Öffnungsbewegung des Deckels begrenzt.

Die Figuren 1 und 2 zeigen hier weiterhin ein parallel zur Deckelseitenfläche 5a verlaufenden Wandvorsprung 10, insbesondere der vom hinteren scharniernahen Ende des Deckels etwa bis zu dessen Mitte verläuft und der eine seitliche Führung für die Rolle 9 bilden kann, so dass bei einer Öffnungsbewegung und damit bei einer Bewegung der Rolle entlang des Kontaktierungsbereiches 7 die Rolle sicher zur Öffnung des Gehäuses 8 geführt wird und so in das Gehäuse gezielt eingefahren wird bei der Deckelöffnung.

Die Figur 3 zeigt in Aufsicht auf die Deckelunterseite bzw. in zwei Schnittansichten eine Ausführungsform der Erfindung, bei der im Wesentlichen die vorbeschriebene Ausbildung des Verbindungselementes als Gehäuse und die an der Deckelunterseite als Wandvorsprung ausgebildete Führung in einem einzigen Bauteil realisiert sind.

Gezeigt ist hier eine Führungsschiene als Verbindungselement 8, welche an der Unterseite des Deckels befestigt sein kann und bezogen auf die Figur 3 einen linksseitigen Anfangsbereich des Kontaktierungsbereiches zeigt, der im Schnitt U-profilförmig ausgestaltet ist, so dass die beiden Schenkel 8c des U-Profils dieser Schiene lediglich seitliche Führungen für das obere Ende 6a und die Rolle der Betätigungsstange bilden, wobei jedoch der Öffnungsquerschnitt so breit ist, dass die Betätigungsstange mit ihrer Rolle aus der Führungsschiene herausbewegt werden kann, also in diesem Anfangsbereich die Führungsschiene, die am Deckel befestigt ist, durch eine manuelle Deckelöffnung von der Rolle abgehoben werden kann.

Bewegt sich hingegen entsprechend dem dargestellten Pfeil in dem oberen Teil der Figur 3 die Betätigungsstange 6 mit der Rolle 9 nach rechts, so gelangt diese in einen in der Breite verjüngten Bereich, der hier dadurch ausgebildet ist, dass am oberen Ende eines der beiden Schenkel 8c ein zum gegenüberliegenden Schenkel 8c weisender Vorsprung 8d vorgesehen ist, der in Richtung vom Anfang 7a zum Ende 7b des Kontaktierungsbereiches eine zunehmende Breite aufweist.

Am Endbereich 7b des Kontaktierungsbereiches übergreift demnach der Vorsprung 8d die Lauffläche der Rolle 9 in der dargestellten Weise, so dass die Führungsschiene 8 und das obere Ende 6a der Betätigungsstange 6 mit der Rolle 9 eine feste unlösbare Verbindung mit der Führungsschiene eingeht. Aufgrund dieser Verbindung ist der Deckel in einer Weiterbewegung um die Scharnierachse in Öffnungsrichtung gehindert. Wird der Deckel geschlossen durch ein Zurückweichen der Betätigungsstange in eine untere Position, so rollt die Rolle 9 aus ihrer Überdeckung durch den Vorsprung 8d zurück in den Anfangsbereich 7a des Kontaktierungsbereiches, so dass das oberes Ende 6a der Betätigungsstange mit der Rolle 9 wiederum freigegeben ist.

Demgegenüber zeigt die Figur 2 in der geöffneten Deckelposition, dass die Rolle am Ende des Kontaktierungsbereiches 7 in das Gehäuse 8 hineingefahren ist und lediglich die Betätigungsstange 6 durch eine beispielsweise schlitzförmige Öffnung im Gehäuse durch dieses hindurchreicht. Die Rolle 9 hingegen ist vom Gehäuse umgeben, so dass eine feste untrennbare Verbindung zwischen dem oberen Ende 6a der Betätigungsstange 6 und der Deckelunterseite bzw. dem Deckel 5 besteht und demnach der Deckel in dieser hier gezeigten geöffneten Position nicht weiter geklappt werden kann, insbesondere nicht überschlagen kann.

In der hier gezeigten Ausführung ist das Gehäuse 8 derart realisiert, dass parallel zur Deckelseitenfläche 5a ein senkrecht zur Deckelunterseite angeordnetes Wandelement 8a vorgesehen ist, das an seinem unteren, zum Korpusinneren weisenden Ende eine Abkantung bzw. ein Kragen 8b aufweist, die bzw. der in Richtung zur Deckelseitenfläche 5a gerichtet ist. Die innere Breite zwischen der Innenseite des Wandelementes 8 und der Innenseite der Deckelseitenfläche 5a ist demnach größer als die verbleibende Breite zwischen der Deckelseitenfläche 5a und dem darauf zugerichteten Kragen bzw. abgekanteten Bereich 8b, so dass durch diesen in der Breite verringerten Bereich lediglich die Betätigungsstange 6 hindurchgeführt werden kann, nicht jedoch die Rolle 9. Der Kragen bzw. die Abkantung 8b liegt demnach hier gegenüber der zum Korpusinneren weisenden Lauffläche der Rolle und dient als ein Anschlag, welcher die Öffnungsbewegung des Deckels begrenzt.

Die Figuren 1 und 2 zeigen hier weiterhin ein parallel zur Deckelseitenfläche 5a verlaufenden Wandvorsprung 10, insbesondere der vom hinteren scharniernahen Ende des Deckels etwa bis zu dessen Mitte verläuft und der eine seitliche Führung für die Rolle 9 bilden kann, so dass bei einer Öffnungsbewegung und damit bei einer Bewegung der Rolle entlang des Kontaktierungsbereiches 7 die Rolle sicher zur Öffnung des Gehäuses 8 geführt wird und so in das Gehäuse gezielt eingefahren wird bei der Deckelöffnung.

Die Figur 3 zeigt in Aufsicht auf die Deckelunterseite bzw. in zwei Schnittansichten eine alternative Ausführungsform der Erfindung, bei der im Wesentlichen die vorbeschriebene Ausbildung des Verbindungselementes als Gehäuse und die an der Deckelunterseite als Wandvorsprung ausgebildete Führung in einem einzigen Bauteil realisiert sind.

Gezeigt ist hier eine Führungsschiene als Verbindungselement 8, welche an der Unterseite des Deckels befestigt sein kann und bezogen auf die Figur 3 einen linksseitigen Anfangsbereich des Kontaktierungsbereiches zeigt, der im Schnitt U-profilförmig ausgestaltet ist, so dass die beiden Schenkel 8c des U-Profils dieser Schiene lediglich seitliche Führungen für das obere Ende 6a und die Rolle der Betätigungsstange bilden, wobei jedoch der Öffnungsquerschnitt so breit ist, dass die Betätigungsstange mit ihrer Rolle aus der Führungsschiene herausbewegt werden kann, also in diesem Anfangsbereich die Führungsschiene, die am Deckel befestigt ist, durch eine manuelle Deckelöffnung von der Rolle abgehoben werden kann.

Bewegt sich hingegen entsprechend dem dargestellten Pfeil in dem oberen Teil der Figur 3 die Betätigungsstange 6 mit der Rolle 9 nach rechts, so gelangt diese in einen in der Breite verjüngten Bereich, der hier dadurch ausgebildet ist, dass am oberen Ende eines der beiden Schenkel 8c ein zum gegenüberliegenden Schenkel 8c weisender Vorsprung 8d vorgesehen ist, der in Richtung vom Anfang 7a zum Ende 7b des Kontaktierungsbereiches eine zunehmende Breite aufweist.

Am Endbereich 7b des Kontaktierungsbereiches übergreift demnach der Vorsprung 8d die Lauffläche der Rolle 9 in der dargestellten Weise, so dass die Führungsschiene 8 und das obere Ende 6a der Betätigungsstange 6 mit der Rolle 9 eine feste unlösbare Verbindung mit der Führungsschiene eingeht. Aufgrund dieser Verbindung ist der Deckel in einer Weiterbewegung um die Scharnierachse in Öffnungsrichtung gehindert. Wird der Deckel geschlossen durch ein Zurückweichen der Betätigungsstange in eine untere Position, so rollt die Rolle 9 aus ihrer Überdeckung durch den Vorsprung 8d zurück in den Anfangsbereich 7a des Kontaktierungsbereiches, so dass das oberes Ende 6a der Betätigungsstange mit der Rolle 9 wiederum freigegeben ist.

## Patentansprüche

1. Müllbehälter (1) umfassend einen Korpus (2) mit einer oberen Öffnung (3), wobei am Rand der oberen Öffnung (3) mittels eines Scharniers (4) ein
Klappdeckel (5) befestigt ist und wenigstens eine sich von unten nach oben erstreckende Betätigungsstange (6) am/im Korpus (2) angeordnet ist, die hand- und/oder fußbetätigt auf- und abbewegbar ist und deren oberes Ende (6a) innen unter dem Deckel (5) angeordnet ist, wobei der Deckel (5) öffenbar ist durch das bei der Aufwärtsbewegung der Betätigungsstange (6) von unten an den Deckel (5) angreifende obere Ende (6a) der Betätigungsstange (6), welches sich bei der Deckelbewegung an dessen Unterseite in einem Kontaktierungsbereich (7) entlang bewegt, wobei an der Unterseite des Deckels (5) ein Verbindungselement (8) angeordnet ist, welches bei durch Stangenbetätigung geöffnetem Deckel (5) mit dem oberen Ende (6a) der Stange (6) zur Verhinderung eines Deckelüberschlags verbunden ist und bei geschlossenem Deckel (5) keine Verbindung zum oberen Ende (6a) der Stange (6) aufweist, wobei auf der Deckelunterseite als Verbindungselement (8) eine Führungsschiene (8) angeordnet ist, in welcher das obere Ende (6a) der Betätigungsstange (6) über die Länge des Kontaktierungsbereichs (7) seitlich geführt ist,
**dadurch gekennzeichnet, dass**
die Führungsschiene (8) am Anfang (7a) des Kontaktierungsbereiches (7) nach unten in Richtung zum Korpusinneren derart offen ist, dass die Führungsschiene (8) und das obere Ende (6a) durch eine manuelle Deckelöffnung außer Kontakt gelangen und dass die Führungsschiene (8) am Ende (7b) des Kontaktierungsbereiches (7) einen verringerten Öffnungsquerschnitt nur zur Durchführung der Betätigungsstange (6) aufweist.

2. Müllbehälter (1) nach einem der vorherigen Ansprüche, **dadurch gekennzeichnet,**
**dass** das oberen Ende (6a) der Stange eine Rolle (9) oder ein Gleitstück aufweist.

3. Müllbehälter (1) nach Anspruch 1, **dadurch gekennzeichnet, dass** die
Führungsschiene (8) am Anfang (7a) des Kontaktierungsbereiches (7) einen zum Korpusinneren offenen U-Profil-förmigen Querschnitt aufweist, wobei in Richtung zum Ende (7b) des Kontaktierungsbereiches (7) wenigstens einer der Schenkel (8c) des U-Profils an seinem äußeren Ende einen zum gegenüberliegenden Schenkel (8c) weisenden in der Breite zunehmenden Vorsprung (8d) aufweist.

4. Müllbehälter (1) nach einem der vorherigen Ansprüche, **dadurch gekennzeichnet,**
**dass** er nahe beiden Seitenwänden des Korpus jeweils eine Betätigungsstange (6) aufweist und Verbindungselemente (8) für beide jeweilige obere Enden (6a) der Betätigungsstangen (6) hat.

5. Müllbehälter (1) nach Anspruch 4, **dadurch gekennzeichnet,**
**dass** im unteren Korpusbereich die Betätigungsstangen (6) außerhalb des Korpus (2) verlaufen und durch den oberen, die Öffnung umgebenden Kragen (2a) in das Innere und unter den Deckel (5) geführt sind.

## Claims

1. Waste container (1) comprising a body (2) having a top opening (3), wherein a hinged lid (5) is attached to the edge of the top opening (3) by means of a hinge (4), and at least one operating rod (6) extending from the top to the bottom is arranged on/in the body (2), said rod being hand- and/or foot-operated to move up and down, and the top end (6a) of which rod is arranged inside beneath the lid (5), wherein the lid (5) can be opened by the top end (6a) of the operating rod (6) acting on the lid (5) from below during the upward motion of the operating rod (6), which end moves along the underside of the lid in a contact region (7) during motion of the lid, wherein a connecting element (8) is arranged on the underside of the lid (5), which connecting element is connected to the top end (6a) of the rod (6) to prevent a lid rollover when the lid (5) is opened by operation of the rod, and has no connection to the top end (6a) of the rod (6) when the lid (5) is closed, wherein a guide rail (8), in which the top end (6a) of the operating rod (6) is guided laterally over the length of the contact region (7), is arranged on the lid underside as connecting element (8),
**characterized in that**
the guide rail (8) is open downward towards the interior of the body at the beginning (7a) of the contact region (7) in such a manner that the guide rail (8) and the top end (6a) come out of contact as a result of a manual opening of the lid and **in that** the guide rail (8) has a reduced opening cross-section at the end (7b) of the contact region (7) only for feed-through of the operating rod (6).

2. Waste container (1) according to one of the preceding claims, **characterized in that** the top end (6a) of the rod has a roller (9) or a sliding member.

3. Waste container (1) according to claim 1, **characterized in that** the guide rail (8) has, at the beginning (7a) of the contact region (7), a U-profile-shaped cross-section that is open towards the interior of the body, wherein towards the end (7b) of the contact region (7) at least one of the sides (8c) of the U-profile has, on its outer end, a projection (8d) that increases in width pointing toward the opposite side (8c).

4. Waste container (1) according to one of the preceding claims, **characterized in that** it has an operating rod (6) near each of the two side walls of the body and has connecting elements (8) for each of the top ends (6a) of the two operating rods (6).

5. Waste container (1) according to claim 4, **characterized in that**, in the bottom region of the body, the operating rods (6) run outside of the body (2) and are passed through the top collar (2a) surrounding the opening into the interior and beneath the lid (5).

## Revendications

1. Conteneur à déchets (1) comprenant un corps (2) avec une ouverture supérieure (3), un couvercle rabattable étant fixé sur le bord de l'ouverture supérieure (3) au moyen d'une charnière (4) et au moins une tige de transmission (6) s'étendant de bas en haut étant agencée sur /dans le corps (2) qui se déplace vers le haut ou vers le bas sous l'action de la main ou du pied et dont l'extrémité supérieure est agencée à l'intérieur sous le couvercle (5), le couvercle (5) s'ouvrant sous l'action de l'extrémité supérieure (6a) de la tige de transmission (6) agissant sur le couvercle (5) par en-dessous sous l'effet du déplacement vers le haut de la tige de transmission (6), cette extrémité supérieure lors du mouvement du couvercle se déplaçant sur sa face inférieure le long d'une zone de contact (7), un élément de liaison (8) étant agencé sur la face inférieure du couvercle (5) qui, lorsque le couvercle (5) s'ouvre sous l'effet de la tige de transmission (6) est connecté avec l'extrémité supérieure (6a) de la tige de transmission pour éviter que le couvercle ne se retourne et qui, lorsque le couvercle (5) est fermé, n'est pas relié à l'extrémité supérieure (6a) de la tige, un rail de guidage (8) étant agencé sur la face inférieure du couvercle (5) servant d'élément de liaison dans lequel coulisse latéralement l'extrémité supérieure (6a) de la tige de transmission (6) sur la longueur de la zone de contact (7)
**caractérisé en ce que**
au début (7a) de la zone de contact (7), le rail de guidage (8) est ouvert vers le bas en direction de l'intérieur du corps, de sorte que le rail de guidage (8) et l'extrémité supérieure (6a) ne sont plus en contact sous l'effet d'une ouverture manuelle du couvercle et que le rail de guidage (8) présente à l'extrémité (7b) de la zone de contact (7) une section réduite de la zone d'ouverture pour laisser passer seulement la tige de transmission (6).

2. Conteneur à déchets (1) selon une des revendications précédentes **caractérisé en ce que** l'extrémité supérieure (6a) de la tige présente un galet (9) ou une pièce coulissante.

3. Conteneur à déchets (1) selon la revendication 1 **caractérisé en ce que** le rail de guidage (8) présente, au début (7a) de la zone de contact (7), une section à profil en U ouvert vers l'intérieur du corps, au moins une branche (8c) du profil en U vers l'extrémité (7b) de la zone de contact (7) présente à son extrémité extérieure une saillie (8d) dirigée vers l'autre branche (8c) dont la largeur va en s'accroissant.

4. Conteneur à déchets (1) selon une des revendications précédentes **caractérisé en ce qu'**il présente une tige de transmission (6) à proximité de chacune des parois latérales du corps et des éléments de liaison (8) pour chacune des deux extrémités supérieures (6a) des tiges de transmission (6).

5. Conteneur à déchets (1) selon la revendication 4 **caractérisé en ce que** dans la partie inférieure du corps, les tiges de transmission (6) passent à l'extérieur du corps (2) et traversent le collet (2a) supérieur bordant l'ouverture pour pénétrer à l'intérieur et sous le couvercle (5).
